# EUROPÄISCHE PATENTSCHRIFT

(11) **EP 3 854 951 B1**
(45) Veröffentlichungstag und Bekanntmachung des Hinweises auf die Patenterteilung: **04.05.2022**
(21) Anmeldenummer: 21152553.0
(22) Anmeldetag: 20.01.2021
(51) Int. Cl.: E03F 5/04

(54) **BODENABLAUF**
FLOOR DRAIN
AVALOIR DU PLANCHER

(30) Priorität: 24.01.2020 DE 202020100376 U
(43) Veröffentlichungstag der Anmeldung: 28.07.2021
(73) Patentinhaber: Schlüter-Systems KG, 58640 Iserlohn (DE)
(72) Erfinder: Schlüter, Marc, 58636 Iserlohn (DE)
(74) Vertreter: Schröter & Albrecht Patentanwälte PartG mbB

(56) Entgegenhaltungen:
- EP-B1- 2 756 137
- DE-A1-102017 103 785

## Beschreibung

Die vorliegende Erfindung betrifft einen Bodenablauf, der insbesondere beim Bau bodengleicher Duschen eingesetzt werden kann.

Die nachfolgend verwendeten Begriffe "oben", "unten", "horizontal" und "vertikal" beziehen sich auf den Einbauzustand des Bodenablaufs.

Bodenabläufe der eingangs genannten Art sind im Stand der Technik grundsätzlich bekannt. So beschreibt beispielsweise die DE 20 2010 002 763 U1 einen Bodenablauf, der einen Basiskörper, einen Rinnenkörper, einen Rahmen und eine Abdeckung aufweist. Bei dem Basiskörper handelt es sich um einen länglich und im Wesentlichen quaderförmig ausgebildeten Block, der aus geschäumtem Kunststoff hergestellt ist, wie beispielsweise aus expandiertem Polystyrol. Der Basiskörper umfasst eine sich in Längsrichtung erstreckende, nutartig ausgebildete und nach oben offene Ausnehmung, die zur Aufnahme eines Ablaufrohrs dient und im oberen Bereich zur im Wesentlichen formschlüssigen Aufnahme des Rinnenkörpers ausgebildet ist. Der Rinnenkörper ist aus Metallblech hergestellt, beispielsweise aus Aluminium- oder Edelstahlblech. Alternativ kann er auch aus Kunststoff gefertigt sein. Er bildet eine einzelne Ablaufrinne, die mittig mit einer Ablauföffnung versehen ist, an die das vom Basiskörper aufzunehmende Ablaufrohr angeschlossen werden kann. Die Ablaufrinne ist von einem Ablaufrinnenflansch eingefasst, dessen Unterseite im montierten Zustand des Bodenablaufs an der Oberseite des Basiskörpers aufliegt. Der aus Metallblech, wie beispielsweise Aluminium- oder Edelstahlblech gefertigte Rahmen weist rahmenförmig angeordnete, sich im Wesentlichen vertikal erstreckende Seitenwände auf, die gemeinsam eine Aufnahmeöffnung bilden. An die oberen Kanten der Seitenwände schließt sich ein im Wesentlichen horizontal erstreckender Rahmenflansch an, der die Aufnahmeöffnung rahmenartig einfasst und am freien Ende abwärts gebogen ist. An gegenüberliegenden Seitenwänden sind in die Aufnahmeöffnung vorstehende Vorsprünge vorgesehen, die eine Aufnahme für die von oben in den Rahme einzusetzende Abdeckung bilden. An der Oberseite ist die Abdeckung mit einer Vielzahl von Durchtrittslöchern, um Wasser zum Rinnenkörper abzuleiten. Grundsätzlich kann auf solche Durchtrittslöcher auch verzichtet werden. In diesem Fall muss die Abdeckung etwas schmaler ausgeführt und seitlich mit Abstandshaltern von den Seitenwänden des Rahmens beabstandet sein, so dass seitliche Ablaufschlitze entstehen, durch die das abzuführende Wasser in Richtung des Rinnenkörpers hindurchtreten kann.

Ein Problem eines solchen Bodenablaufs besteht darin, dass dieser mit Basiskörper, Rinnenkörper, Rahmen und Abdeckung ein Vielzahl von Komponenten aufweist, was fertigungs- und kostenintensiv ist.

Aus DE10 2017 103 785 A ist ein Bodenablauf bekannt, der mehrere parallel zueinander erstreckende Ablaufrinnen aufweist.

Ausgehend von diesem Stand der Technik ist es eine Aufgabe der vorliegenden Erfindung, einen Bodenablauf mit vereinfachtem Aufbau zu schaffen. Zur Lösung dieser Aufgabe schafft die vorliegende Erfindung einen Bodenablauf mit einem eine Längsrichtung definierenden Rinnenkörper, der zwei sich parallel zueinander erstreckende Ablaufrinnen, die jeweils einen Rinnenboden und zwei Rinnenwände aufweisen, einen die oberen zueinander weisenden Längskanten der Rinnenwände miteinander verbindenden, sich horizontal erstreckenden Verbindungssteg und eine Ablauföffnung umfasst, die den Verbindungssteg und die an diesen unmittelbar angebundenen Rinnenwände unterbricht, einem unterhalb des Rinnenkörpers angeordneten, die Ablauföffnung umfänglich einfassenden Ablaufstutzen und einem stabartig ausgebildeten, lösbar auf den Rinnenkörper aufsetzbaren Verbindungselement, das derart ausgestaltet ist, dass es den Verbindungssteg und die Rinnenwände im durch die Ablauföffnung unterbrochenen Bereich fortsetzt. Ein wesentlicher Vorteil des erfindungsgemäßen Bodenablaufs gegenüber dem in der Druckschrift DE 20 2010 002 763 U1 offenbarten Bodenablauf besteht darin, dass auf eine die Ablaufrinne im Wesentlichen vollständig abdeckende Abdeckung und damit auch auf einen eine solche Abdeckung aufnehmenden Rahmen verzichtet wird. Entsprechend weist der erfindungsgemäße Bodenablauf einen einfachen und preiswerten Aufbau mit nur wenigen Einzelkomponenten auf. Dank des lösbar auf den Rinnenkörper aufgesetzten Verbindungselementes kann die Ablauföffnung jederzeit zugänglich gemacht werden, um diese beispielsweise zu reinigen oder um Verstopfungen zu lösen.

Gemäß einer Ausgestaltung der vorliegenden Erfindung ist der Rinnenkörper einteilig ausgebildet, was ihm eine gute Stabilität verleiht. Darüber hinaus entfällt auch eine Montage des Rinnenkörpers.

Bevorzugt weist der Rinnenkörper Metall auf, insbesondere Aluminium oder Edelstahl. Grundsätzlich kann der Rinnenkörper aber auch andere Materialien aufweisen, wie beispielsweise Kunststoff.

Vorteilhaft ist der Rinnenkörper aus einem Strangprofil hergestellt, also aus einem Profil mit konstantem Querschnitt. Abweichungen von diesem konstanten Querschnitt in Form der Ablauföffnung und der mit der Erzeugung der Ablauföffnung einhergehenden Unterbrechung des Verbindungsstegs und der an diesen unmittelbar angebundenen Rinnenwände sind insbesondere unter Einsatz spanabhebender Verfahren eingebracht, bevorzugt unter Verwendung eines Fräswerkzeugs.

Bevorzugt weist der Rinnenkörper genau zwei Ablaufrinnen auf, was zu einem einfachen Aufbau führt.

Vorteilhaft weisen die Ablaufrinnen eine Breite von maximal 8 mm auf, um zu verhindern, dass sich eine auf den Rinnenkörper tretende Person verletzen kann.

Gemäß einer Ausgestaltung der vorliegenden Erfindung schließt sich an die Längskanten der äußeren Rinnenwände des Rinnenkörpers jeweils ein sich horizontal erstreckender Begrenzungssteg an, wodurch ein optisch sehr ansprechendes Erscheinungsbild realisiert wird. Darüber hinaus kann neben den äußeren Ablaufrinnen Raum zur Anbindung weiterer Komponenten des Bodenablaufs und auch Raum zur Verankerung von Mörtel, Fliesenkleber oder dergleichen geschaffen werden.

Vorteilhaft weisen die Begrenzungsstege die gleiche Höhe und/oder die gleiche Breite wie der Verbindungssteg auf, was sowohl der Optik als auch der Verringerung des Risikos zuträglich ist, sich an dem Rinnenkörper zu verletzen.

Bevorzugt schließen sich an die äußeren Längsseiten der Begrenzungsstege abwärts weisende Seitenstege an, die äußere Seitenflächen des Rinnenkörpers bilden.

Vorteilhaft schließen sich an die Seitenstege einwärts weisende Endstege derart an, dass jeweils die Unterseiten einer äußeren Rinnenwand, eines Begrenzungsstegs, eines Seitenstegs und eines Endstegs eine Aussparung bilden, sie stirnseitig und von unten zugänglich ist.

Gemäß einer Ausgestaltung der vorliegenden Erfindung sind an dem Rinnenkörper stirnseitig Endstücke befestigt, welche die Ablaufrinnen stirnseitig begrenzen. Auf diese Weise wird ein stirnseitiger Abschluss erzielt. Die Breite der Endstücke entspricht insbesondere der Breite des Verbindungsstegs und/oder des Begrenzungsstegs, wodurch ein sehr gleichmäßiges Erscheinungsbild erzielt wird.

Bevorzugt ist jedes Endstück mit zwei in Richtung des Rinnenkörpers vorstehenden Vorsprüngen versehen ist, die derart positioniert und ausgebildet sind, dass sie stirnseitig in die Aussparungen des Rinnenkörpers greifen. Auf diese Weise wird eine gewünschte Ausrichtung der Endstücke relativ zum Rinnenkörper sichergestellt.

Die Endstücke sind vorteilhaft mit dem Rinnenkörper verschraubt, wodurch eine einfache und preiswerte Befestigung realisiert wird.

Das Verbindungselement weist bevorzugt eine Oberseite auf, die bündig mit der Oberseite des Verbindungsstegs abschließt, und das Verbindungselement weist bevorzugt äußere Seitenflächen auf, die bündig mit den Rinnenwänden abschließen.

Das Verbindungselement ist vorteilhaft von oben formschlüssig in den Rinnenkörper eingesetzt, wodurch eine einfache Befestigung realisiert wird.

Gemäß einer Ausgestaltung der vorliegenden Erfindung ist der Ablaufstutzen einteilig ausgebildet, insbesondere aus Kunststoff, was zu einem preiswerten Bauteil führt.

Bevorzugt sind im oberen Bereich des Ablaufstutzens zwei einander gegenüber angeordnete, auswärts in Längsrichtung vorstehende Befestigungszungen vorgesehen, die Durchgangslöcher aufweisen, durch die sich mit dem Rinnenkörper verschraubte Befestigungsschrauben erstrecken.

Vorteilhaft sind Aufnahmevorsprünge vorgesehen, die von den Befestigungszungen aufwärts vorstehen und in an der Unterseite des Verbindungselementes vorgesehene, entsprechend der Aufnahmevorsprünge ausgebildete Aussparungen greifen.

Vorteilhaft sind im oberen Bereich des Ablaufstutzens einander gegenüber angeordnete, jeweils auswärts in Querrichtung und aufwärts vorstehende, sich in Längsrichtung erstreckende Positionierelemente vorgesehen, die derart ausgebildet sind, dass sie in von der Unterseite des Rinnenkörpers zugängliche Aussparungen des Rinnenkörpers greifen, insbesondere in Aussparungen der zuvor beschriebenen Art. Auf diese Weise werden in einfacher Art und Weise eine sichere Befestigung sowie eine ordnungsgemäße Ausrichtung des Ablaufstutzens an dem Rinnenkörper sichergestellt.

Weitere Merkmale und Vorteile der vorliegenden Erfindung werden anhand der nachfolgenden Beschreibung eines Bodenablaufs gemäß einer Ausführungsform der vorliegenden Erfindung unter Bezugnahme auf die beiliegende Zeichnung deutlich. Darin ist
Figur 1 eine perspektivische Explosionsansicht eines Bodenablaufs gemäß einer Ausführungsform der vorliegenden Erfindung;
Figur 2 eine perspektivische Ansicht des Bodenablaufs;
Figur 3 eine perspektivische Ansicht des Bodenablaufs, wobei ein Verbindungselement abgehoben dargestellt ist;
Figur 4 eine Seitenansicht des Bodenablaufs;
Figur 5 eine Stirnseitenansicht des Bodenablaufs;
Figur 6 eine Draufsicht des Bodenablaufs;
Figur 7 eine Unteransicht des Bodenablaufs;
Figur 8 eine Schnittansicht entlang der Linie VIII-VIII in Figur 6;
Figur 9 eine Schnittansicht entlang der Linie IX-IX in Figur 6 und
Figur 10 eine Schnittansicht entlang der Linie X-X in Figur 6.

Die Figuren 1 bis 10 zeigen einen Bodenablauf 1 gemäß einer Ausführungsform der vorliegenden Erfindung, der als Hauptkomponenten einen Rinnenkörper 2 und einen Ablaufstutzen 3 aufweist.

Der Rinnenkörper 2 erstreckt sich in einer Längsrichtung L. Er ist vorliegend einteilig aus einem Aluminium-Strangprofil mit konstantem Querschnitt hergestellt. Grundsätzlich sind aber auch andere Materialien möglich, insbesondere andere Metalle, wie beispielsweise Edelstahl. Der Rinnenkörper 2 umfasst zwei sich parallel zueinander erstreckende Ablaufrinnen 4, die jeweils einen vorliegend V-förmig ausgebildeten Rinnenboden 5 und zwei Rinnenwände 6 aufweisen. Die Breite B der Ablaufrinnen 5 sind derart gewählt, dass sie einander entsprechen und nicht größer als 8 mm sind. Die oberen zueinander weisenden Längskanten der Rinnenwände 6 sind durch einen sich horizontal erstreckenden Verbindungssteg 7 miteinander verbunden, dessen Breite bevorzugt der Breite B der Ablaufrinnen 4 entspricht. An die Längskanten der äußeren Rinnenwände 6 ist jeweils ein sich horizontal erstreckender Begrenzungssteg 8 angebunden, dessen Breite bevorzugt ebenfalls der Breite B der Ablaufrinnen 4 entspricht. Die Begrenzungsstege 8 und der Verbindungssteg 7 sind vorliegend in einer gemeinsamen horizontalen Ebene angeordnet, so dass der Rinnenkörper 2 eine plane Oberfläche aufweist. An die äußeren Längsseiten der Begrenzungsstege 8 schließen sich abwärts weisende Seitenstege 9 an, die äußere Seitenflächen des Rinnenkörpers 2 bilden. An die Seitenstege 9 schließen sich wiederum einwärts weisende Endstege 10 derart an, dass jeweils die Unterseiten einer äußeren Rinnenwand 6, eines Begrenzungsstegs 8, eines Seitenstegs 9 und eines Endstegs 10 eine Aussparung 11 bilden, sie stirnseitig und von unten zugänglich ist. Im Rinnenkörper 2 ist vorliegend mittig eine längliche Ablauföffnung 12 vorgesehen, die den Verbindungssteg 7 und die an diesen unmittelbar angebundenen Rinnenwände 6 unterbricht. Die Ablauföffnung 12 wurde vorliegend während der Herstellung des Rinnenkörpers 2 unter Einsatz eines Fräsers in das Strangprofil eingebracht. Im Rahmen dieser Bearbeitung wurden an den Positionen 13 auch kurze Abschnitte der an die Ablauföffnung 12 angrenzenden Rinnenwände 6 und des Verbindungsstegs 7 entfernt. An dem Rinnenkörper 2 sind stirnseitig im Wesentliche quaderförmige Endstücke 14 befestigt sind, welche die Ablaufrinnen 4 stirnseitig begrenzen. Jedes Endstück 14 ist mit zwei in Richtung des Rinnenkörpers 2 vorstehenden Vorsprüngen 15 versehen, die derart positioniert und ausgebildet sind, dass sie stirnseitig in die Aussparungen 11 des Rinnenkörpers 2 greifen. Die Endstücke 14 sind unter Verwendung von Befestigungsschrauben 16 mit dem Rinnenkörper 2 verschraubt. Die Oberseiten der Endstücke 14 schließen bündig mit den Oberseiten des Verbindungsstegs 7 und der Begrenzungsstege 8 ab. Die Breite der Endstücke 14 entspricht vorliegend der Breite B des Verbindungsstegs 7. Ein stabartig ausgebildetes, lösbar auf den Rinnenkörper 2 aufgesetztes Verbindungselement 17 ist derart ausgestaltet, dass es den Verbindungssteg 7 und die Rinnenwände 6 im durch die Ablauföffnung 12 unterbrochenen Bereich fortsetzt. Eine Oberseite 18 des Verbindungselementes 17 schließt dabei bündig mit der Oberseite des Verbindungsstegs 7 ab. Ebenso schließen sich die äußere Seitenflächen 19 des Verbindungselementes 17 bündig an die Rinnenwände 6 an.

Der Ablaufstutzen 3 ist vorliegend als einteiliges Spritzguss-Kunststoffteil hergestellt. Er ist unterhalb des Rinnenkörpers 2 angeordnet und fasst die Ablauföffnung 4 umfänglich ein. Ablaufstutzen einteilig ausgebildet ist, insbesondere aus Kunststoff. Im oberen Bereich des Ablaufstutzens 3 sind zwei einander gegenüber angeordnete, auswärts in Längsrichtung L vorstehende Befestigungszungen 20 vorgesehen, die Durchgangslöcher 21 aufweisen, durch die sich mit dem Rinnenkörper 2 verschraubte Befestigungsschrauben 16 erstrecken. An den Befestigungszungen 20 sind Aufnahmevorsprünge 22 vorgesehen, die von den Befestigungszungen 20 aufwärts vorstehen und in an der Unterseite des Verbindungselementes 17 vorgesehene, entsprechend der Aufnahmevorsprünge 22 ausgebildete Aussparungen 23 greifen. Im oberen Bereich des Ablaufstutzens 3 sind ferner einander gegenüber angeordnete, jeweils auswärts in Querrichtung und aufwärts vorstehende, sich in Längsrichtung L erstreckende Positionierelemente 24 vorgesehen, die derart ausgebildet sind, dass sie in die von der Unterseite des Rinnenkörpers 2 zugängliche Aussparungen 11 des Rinnenkörpers 2 greifen, siehe insbesondere Figur 9.

Es sollte klar sein, dass die zuvor unter Bezugnahme auf die Zeichnung beschriebene Ausführungsform nur als Beispiel und nicht als einschränkend zu verstehen ist. Vielmehr können Merkmale weggelassen und/oder ergänzt und/oder Modifikationen vorgenommen werden, ohne den durch die beiliegenden Ansprüche definierten Schutzbereich zu verlassen.

### Bezugsziffernliste

- 1: Bodenablauf
- 2: Rinnenkörper
- 3: Ablaufstutzen
- 4: Ablaufrinne
- 5: Rinnenboden
- 6: Rinnenwand
- 7: Verbindungssteg
- 8: Begrenzungssteg
- 9: Seitensteg
- 10: Endsteg
- 11: Aussparung
- 12: Ablauföffnung
- 13: Position
- 14: Endstück
- 15: Vorsprung
- 16: Befestigungsschraube
- 17: Verbindungselement
- 18: Oberseite
- 19: Seitenfläche
- 20: Befestigungszunge
- 21: Durchgangsloch
- 22: Aufnahmevorsprung
- 23: Aussparung
- 24: Positionierelement
- L: Längsrichtung
- B: Breite

## Patentansprüche

1. Bodenablauf (1) mit
- einem eine Längsrichtung (L) definierenden Rinnenkörper (2), der zwei sich parallel zueinander erstreckende Ablaufrinnen (4), die jeweils einen Rinnenboden (5) und zwei Rinnenwände (6) aufweisen, einen die oberen zueinander weisenden Längskanten der Rinnenwände (6) miteinander verbindenden, sich horizontal erstreckenden Verbindungssteg (7) und eine Ablauföffnung (12) umfasst, die den Verbindungssteg (7) und die an diesen unmittelbar angebundenen Rinnenwände (6) unterbricht,
- einem unterhalb des Rinnenkörpers (2) angeordneten, die Ablauföffnung (12) umfänglich einfassenden Ablaufstutzen (3), **gekennzeichnet durch**
- ein stabartig ausgebildetes, lösbar auf den Rinnenkörper (2) aufsetzbares Verbindungselement (17), das derart ausgestaltet ist, dass es den Verbindungssteg (7) und die Rinnenwände (6) im durch die Ablauföffnung (12) unterbrochenen Bereich fortsetzt.

2. Bodenablauf (1) nach Anspruch 1, **dadurch gekennzeichnet, dass** der Rinnenkörper (2) einteilig ausgebildet ist.

3. Bodenablauf (1) nach Anspruch 1 oder 2, **dadurch gekennzeichnet, dass** der Rinnenkörper (2) Metall aufweist, insbesondere Aluminium oder Edelstahl.

4. Bodenablauf (1) nach einem der vorhergehenden Ansprüche, **dadurch gekennzeichnet, dass** der Rinnenkörper (2) aus einem Strangprofil hergestellt ist.

5. Bodenablauf (1) nach einem der vorhergehenden Ansprüche, **dadurch gekennzeichnet, dass** der Rinnenkörper (2) genau zwei Ablaufrinnen (4) aufweist.

6. Bodenablauf (1) nach einem der vorhergehenden Ansprüche, **dadurch gekennzeichnet, dass** die Ablaufrinnen (4) eine Breite (B) von maximal 8 mm aufweisen.

7. Bodenablauf (1) nach einem der vorhergehenden Ansprüche, **dadurch gekennzeichnet, dass** sich an die Längskanten der äußeren Rinnenwände (6) des Rinnenkörpers (2) jeweils ein sich horizontal erstreckender Begrenzungssteg (8) anschließt, wobei die Begrenzungsstege (8) bevorzugt die gleiche Höhe und/oder die gleiche Breite wie der Verbindungssteg (7) aufweisen.

8. Bodenablauf (1) nach Anspruch 7, **dadurch gekennzeichnet, dass** sich an die äußeren Längsseiten der Begrenzungsstege (8) abwärts weisende Seitenstege (9) anschließen, die äußere Seitenflächen des Rinnenkörpers (2) bilden.

9. Bodenablauf (1) nach Anspruch 8, **dadurch gekennzeichnet, dass** sich an die Seitenstege (9) einwärts weisende Endstege (10) derart anschließen, dass jeweils die Unterseiten einer äußeren Rinnenwand (6), eines Begrenzungsstegs (8), eines Seitenstegs (9) und eines Endstegs (10) eine Aussparung (11) bilden, sie stirnseitig und von unten zugänglich ist.

10. Bodenablauf (1) nach Anspruch 9, **dadurch gekennzeichnet, dass** an dem Rinnenkörper (2) stirnseitig Endstücke (14) befestigt sind, welche die Ablaufrinnen (4) stirnseitig begrenzen, wobei die Endstücke (14) bevorzugt mit dem Rinnenkörper (2) verschraubt sind, wobei jedes Endstück (14) vorteilhaft mit zwei in Richtung des Rinnenkörpers (2) vorstehenden Vorsprüngen (15) versehen ist, die derart positioniert und ausgebildet sind, dass sie stirnseitig in die Aussparungen (11) des Rinnenkörpers (2) greifen.

11. Bodenablauf (1) nach einem der vorhergehenden Ansprüche, **dadurch gekennzeichnet, dass** das Verbindungselement (17) eine Oberseite (18) aufweist, die bündig mit der Oberseite des Verbindungsstegs (7) abschließt, und dass das Verbindungselement (17) äußere Seitenflächen (19) aufweist, die bündig mit den Rinnenwänden (6) abschließen.

12. Bodenablauf (1) nach einem der vorhergehenden Ansprüche, **dadurch gekennzeichnet, dass** das Verbindungselement (17) von oben formschlüssig in den Rinnenkörper (2) eingesetzt ist.

13. Bodenablauf (1) nach einem der vorhergehenden Ansprüche, **dadurch gekennzeichnet, dass** der Ablaufstutzen (3) einteilig ausgebildet ist, insbesondere aus Kunststoff.

14. Bodenablauf (1) nach einem der vorhergehenden Ansprüche, **dadurch gekennzeichnet, dass** im oberen Bereich des Ablaufstutzens (3) zwei einander gegenüber angeordnete, auswärts in Längsrichtung (L) vorstehende Befestigungszungen (20) vorgesehen sind, die Durchgangslöcher (21) aufweisen, durch die sich mit dem Rinnenkörper (2) verschraubte Befestigungsschrauben (16) erstrecken, wobei bevorzugt Aufnahmevorsprünge (22) vorgesehen sind, die von den Befestigungszungen (20) aufwärts vorstehen und in an der Unterseite des Verbindungselementes (17) vorgesehene, entsprechend der Aufnahmevorsprünge (22) ausgebildete Aussparungen (23) greifen.

15. Bodenablauf (1) nach einem der vorhergehenden Ansprüche, **dadurch gekennzeichnet, dass** im oberen Bereich des Ablaufstutzens (3) einander gegenüber angeordnete, jeweils auswärts in Querrichtung und aufwärts vorstehende, sich in Längsrichtung (L) erstreckende Positionierelemente (24) vorgesehen sind, die derart ausgebildet sind, dass sie in von der Unterseite des Rinnenkörpers (2) zugängliche Aussparungen des Rinnenkörpers (2) greifen, insbesondere in die Aussparungen (11) nach Anspruch 10.

## Claims

1. Floor drain (1) with
- a channel body (2) defining a longitudinal direction (L), which comprises two drain channels (4) extending parallel to each other, each having a channel bottom (5) and two channel walls (6), a horizontally extending connecting web (7) connecting the upper longitudinal edges of the channel walls (6) facing each other, and a drain opening (12) interrupting the connecting web (7) and the channel walls (6) directly connected thereto,
- a drain fitting (3) arranged below the channel body (2) and circumferentially enclosing the drain opening (12),
**characterized by**
- a rod-like connecting element (17) which can be detachably mounted on the channel body (2) and is designed in such a way that it continues the connecting web (7) and the channel walls (6) in the region interrupted by the drain opening (12).

2. Floor drain (1) according to claim 1, **characterized in that** the channel body (2) is formed in one piece.

3. Floor drain (1) according to claim 1 or 2, **characterized in that** the channel body (2) comprises metal, in particular aluminum or stainless steel.

4. Floor drain (1) according to one of the preceding claims, **characterized in that** the channel body (2) is made of an extruded profile.

5. Floor drain (1) according to one of the preceding claims, **characterized in that** the channel body (2) has exactly two drain channels (4).

6. Floor drain (1) according to one of the preceding claims, **characterized in that** the drain channels (4) have a maximum width (B) of 8 mm.

7. Floor drain (1) according to one of the preceding claims, **characterized in that** the longitudinal edges of the outer channel walls (6) of the channel body (2) are each adjoined by a horizontally extending limiting web (8), the limiting webs (8) preferably having the same height and/or the same width as the connecting web (7).

8. Floor drain (1) according to claim 7, **characterized in that** the outer longitudinal sides of the boundary webs (8) are adjoined by downwardly extending side webs (9) which form outer side surfaces of the channel body (2).

9. Floor drain (1) according to claim 8, **characterized in that** inwardly facing end webs (10) adjoin the side webs (9) in such a way that in each case the undersides of an outer channel wall (6), of a boundary web (8), of a side web (9) and of an end web (10) form a recess (11), which is accessible from the front and from below.

10. Floor drain (1) according to claim 9, **characterized in that** end pieces (14) are fastened to the channel body (2) on the front sides, which end pieces (14) limit the drain channels (4) on the front sides, the end pieces (14) preferably being screwed to the channel body (2), wherein each end piece (14) is advantageously provided with two projections (15) projecting in the direction of the channel body (2), which projections are positioned and formed in such a way that they engage in the recesses (11) of the channel body (2) on the front sides.

11. Floor drain (1) according to one of the preceding claims, **characterized in that** the connecting element (17) has an upper side (18) which is flush with the upper side of the connecting web (7), and **in that** the connecting element (17) has outer side surfaces (19) which are flush with the channel walls (6).

12. Floor drain (1) according to one of the preceding claims, **characterized in that** the connecting element (17) is inserted into the channel body (2) from above in a form-fitting manner.

13. Floor drain (1) according to one of the preceding claims, **characterized in that** the drain fitting (3) is formed in one piece, in particular from plastic.

14. Floor drain (1) according to one of the preceding claims, **characterized in that** two fastening tongues (20) are provided in the upper region of the drain fitting (3), which fastening tongues (20) are arranged opposite one another, project outwards in the longitudinal direction (L) and have throughholes (21), through which fastening screws (16) screwed to the channel body (2) extend, preferably receiving projections (22) being provided which project upwardly from the fastening tongues (20) and engage in recesses (23) provided on the underside of the connecting element (17) and formed in correspondence with the receiving projections (22).

15. Floor drain (1) according to one of the preceding claims, **characterized in that** in the upper region of the drain fitting (3) positioning elements (24) are provided which are arranged opposite one another, project outwardly in the transverse direction and upwardly in each case, extend in the longitudinal direction (L) and are designed in such a way that they engage in recesses of the channel body (2) which are accessible from the underside of the channel body (2), in particular in the recesses (11) according to claim 10.

## Revendications

1. Bonde de sol (1) avec
- un corps de caniveau (2) définissant une direction longitudinale (L), qui comprend deux caniveaux d'écoulement (4) s'étendant parallèlement l'un à l'autre, qui présentent chacun un fond de caniveau (5) et deux parois de caniveau (6), une traverse de jonction (7) s'étendant horizontalement et reliant entre eux les bords longitudinaux supérieurs des parois de caniveau (6) tournés l'un vers l'autre, et une ouverture d'écoulement (12) qui interrompt la traverse de jonction (7) et les parois de caniveau (6) directement reliées à celle-ci,
- une tubulure d'écoulement (3) disposée en dessous du corps de caniveau (2) et entourant l'ouverture d'écoulement (12) sur toute sa circonférence, **caractérisée par**
- un élément de liaison (17) en forme de barre, pouvant être monté de manière amovible sur le corps de caniveau (2), qui est conçu de telle sorte qu'il prolonge la traverse de jonction (7) et les parois de caniveau (6) dans la zone interrompue par l'ouverture d'écoulement (12).

2. Bonde de sol (1) selon la revendication 1, **caractérisée en ce que** le corps de caniveau (2) est réalisé d'une seule pièce.

3. Bonde de sol (1) selon la revendication 1 ou 2, **caractérisée en ce que** le corps de caniveau (2) comprend du métal, en particulier de l'aluminium ou de l'acier inoxydable.

4. Bonde de sol (1) selon l'une des revendications précédentes, **caractérisée en ce que** le corps de caniveau (2) est fabriqué à partir d'un profilé extrudé.

5. Bonde de sol (1) selon l'une des revendications précédentes, **caractérisée en ce que** le corps de caniveau (2) présente exactement deux caniveaux d'écoulement (4).

6. Bonde de sol (1) selon l'une des revendications précédentes, **caractérisée en ce que** les caniveaux d'écoulement (4) présentent une largeur (B) de 8 mm au maximum.

7. Bonde de sol (1) selon l'une des revendications précédentes, **caractérisée en ce que** les bords longitudinaux des parois extérieures (6) du corps de caniveau (2) sont respectivement suivis d'une traverse de délimitation (8) s'étendant horizontalement, les traverses de délimitation (8) présentant de préférence la même hauteur et/ou la même largeur que la traverse de jonction (7).

8. Bonde de sol (1) selon la revendication 7, **caractérisée en ce que** les côtés longitudinaux extérieurs des traverses de délimitation (8) sont suivis par des traverses latérales (9) orientées vers le bas, qui forment des surfaces latérales extérieures du corps de caniveau (2).

9. Bonde de sol (1) selon la revendication 8, **caractérisée en ce que** des traverses d'extrémité (10) dirigées vers l'intérieur se raccordent aux traverses latérales (9) de telle sorte que les faces inférieures d'une paroi de caniveau extérieure (6), d'une traverse de délimitation (8), d'une traverse latérale (9) et d'une traverse d'extrémité (10) forment respectivement un évidement (11), qui est accessible du côté frontal et par le bas.

10. Bonde de sol (1) selon la revendication 9, **caractérisée en ce que** des pièces d'extrémité (14) sont fixées sur la face frontale du corps de caniveau (2), lesquelles délimitent la face frontale des caniveaux d'écoulement (4), les pièces d'extrémité (14) étant de préférence vissées au corps de caniveau (2), chaque pièce d'extrémité (14) étant de préférence pourvue de deux saillies (15) faisant saillie en direction du corps de caniveau (2), qui sont positionnées et configurées de telle sorte qu'elles s'engagent frontalement dans les évidements (11) du corps de caniveau (2).

11. Bonde de sol (1) selon l'une des revendications précédentes, **caractérisée en ce que** l'élément de liaison (17) présente une face supérieure (18) qui affleure la face supérieure de la traverse de jonction (7), et **en ce que** l'élément de liaison (17) présente des surfaces latérales extérieures (19) qui affleurent les parois (6) de caniveau.

12. Bonde de sol (1) selon l'une des revendications précédentes, **caractérisée en ce que** l'élément de liaison (17) est inséré par le haut dans le corps de caniveau (2) par complémentarité de forme.

13. Bonde de sol (1) selon l'une des revendications précédentes, **caractérisée en ce que** la tubulure d'écoulement (3) est réalisée d'une seule pièce, en particulier en matière plastique.

14. Bonde de sol (1) selon l'une des revendications précédentes, **caractérisée en ce que** deux languettes de fixation (20) disposées l'une en face de l'autre et faisant saillie vers l'extérieur dans la direction longitudinale (L) sont prévues dans la zone supérieure de la tubulure d'écoulement (3), lesquelles languettes de fixation (20) présentent des trous de passage (21), à travers lesquels s'étendent des vis de fixation (16) vissées au corps de caniveau (2), des saillies de réception (22) étant de préférence prévues, qui font saillie vers le haut à partir des languettes de fixation (20) et qui s'engagent dans des évidements (23) prévus sur la face inférieure de l'élément de liaison (17) et formés en correspondance avec les saillies de réception (22).

15. Bonde de sol (1) selon l'une quelconque des revendications précédentes, **caractérisée en ce qu'**il est prévu, dans la zone supérieure de la tubulure d'écoulement (3), des éléments de positionnement (24) disposés en vis-à-vis, faisant respectivement saillie vers l'extérieur dans la direction transversale et vers le haut et s'étendant dans la direction longitudinale (L), qui sont conçus de telle sorte qu'ils s'engagent dans des évidements du corps de caniveau (2) accessibles depuis la face inférieure de ce dernier, en particulier dans les évidements (11) selon la revendication 10.
